# EUROPÄISCHE PATENTSCHRIFT

(11) **EP 0 787 272 B1**
(45) Veröffentlichungstag und Bekanntmachung des Hinweises auf die Patenterteilung: **17.02.1999**
(21) Anmeldenummer: 95944757.4
(22) Anmeldetag: 16.10.1995
(51) Int. Cl.: F22B 37/14

(54) **KÜHLFLÄCHENAUSKLEIDUNG**
COOLING SURFACE CLADDING
REVETEMENT DE SURFACE DE REFROIDISSEMENT

(30) Priorität: 17.10.1994 AT 1952/94
(43) Veröffentlichungstag der Anmeldung: 06.08.1997
(73) Patentinhaber: AUSTRIAN ENERGY & ENVIRONMENT SGP/WAAGNER-BIRO GmbH, A-1211 Wien (AT)
(72) Erfinder: BRÄNDLE, Bernd, A-8040 Graz (AT); GILLI, Paul, A-8010 Graz (AT); HÖLBLINGER, Werner, A-8042 Graz (AT); SEIDELBERGER, Emmerich, A-1130 Wien (AT)
(74) Vertreter: Rieberer, Stefan, Dipl.-Ing.
(86) Internationale Anmeldenummer: AT9500203
(87) Internationale Veröffentlichungsnummer: WO9612140

(56) Entgegenhaltungen:
- FR-A- 1 416 901
- FR-A- 2 593 891
- GB-A- 2 254 574
- US-A- 2 723 650
- US-A- 3 265 039
- US-A- 3 498 270
- US-A- 4 301 771
- PATENT ABSTRACTS OF JAPAN vol. 16 no. 212 (M-1250) ,19.Mai 1992 & JP,A,04 036504 (BABCOCK) 6.Februar 1992,

## Beschreibung

Die Erfindung betrifft eine Kühlflächenauskleidung für mehreckige Kammern von Dampferzeugern mit trichterförmigem Boden und mit Feuerungen nach dem Prinzip der zirkulierenden Wirbelschicht, die zumindest teilweise aus zwischen Sammlern wandweise ausgespannten Flossenrohrwänden mit im wesentlich vertikal verlaufenden Rohren, die im Bodenbereich zur Bildung eines Trichters konvergierend abgebogen sind, gebildet ist.

Es ist bekannt bei Dampferzeugern mit mehreckigem Brennkammerquerschnitt die Wandflächen mit horizontal angeordneten oder leicht ansteigenden und/oder mit vertikal verlaufenden Flossenrohren großflächig auszukleiden. Obwohl es bekannt ist, bei Durchführungen, insbesondere im Brennerbereich komplizierte Rohrkonstruktionen vorzusehen, werden kleinere Flächenteile ausgemauert und so der Verwendung als Kühlfläche entzogen. Trichter werden, wenn überhaupt durch leicht ansteigende Rohrbänder schraubenartig ausgekleidet.

Aus der US 4 576 120 A und der US 4 537 156 A ist es bekannt zur Bildung eines Brennkammertrichters Rohrwände abzuwinkeln und die unterschiedlichen Rohrlängen durch abgestufte Sammler zu berücksichtigen. Dies hat den Nachteil, daß sehr viele Sammler angeschlossen werden müssen, sodaß diese Konstruktion für kleinere Trichter-also - Nichtbrennkammertrichter nicht verwendet wird. Dazu kommt noch daß die Anwendung der erfindungsgemäßen Konstruktion auch bei schwach beheizten Rohrwänden möglich ist, während die Anwendung der bekannten Konstruktion bei Nichtstrahlungsheizflächen (außerhalb der Brennkammer) Zirkulationsschwierigkeiten erwarten läßt, was sich durch die teilweise Einbindung in das Fallrohrsystem gemäß der vorliegenden Erfindung mit Sicherheit vermeiden läßt.

Moderne Feuerungen, wie z. B. die zirkulierende Wirbelschichtverbrennung, verlangen im Hinblick auf die Wirtschaftlichkeit eine größere Rücksichtnahme auf kleine meistens nur schwer zu kühlende Teilflächen und eine spezielle Wandausbildung, insbesondere im Trichter- und/oder Zyklon- bzw. Rückführteil. Da ausgemauerte Wandteile die Anfahrgeschwindigkeit reduzieren, sollen dieselben möglichst vermieden werden.

Die Erfindung hat es sich zur Aufgabe gestellt, auch brennkammerfremde und zum Teil kleinflächige Bauteile in das Kühlsystem einzubinden und durch eine spezielle Ausbildung der Bauteile und/oder der auskleidenden Rohre eine an der Zirkulation des Dampferzeugers angeschlossene Flossenrohrwand vorzusehen.

Die Erfindung ist dadurch gekennzeichnet, daß zwei gegenüberliegende Flossenrohrwände im Trichterbereich - von oben nach unten betrachtet - zuerst in ihrer ganzen Breite eine gegenüber der Vertikalen geneigte Trichterwand und anschließend wenigstens eine vertikale Trichterwand mit sich vermindernder Breite und zum Teil schrägliegenden Sammlern bilden, und daß die angrenzende Rohrwand und ihre gegenüberliegende Rohrwand im Trichterbereich - von oben nach unten betrachtet - zuerst mit sich vermindernder Breite und schrägliegenden Sammlern eine vertikale Trichterwand und anschließend mit konstanter verminderter Breite eine gegenüber der Vertikalen geneigte Seitenwand des Trichters bilden.

Wesentliche Ausgestaltungen der Erfindung sind in den Unteransprüchen 2 - 6 angegeben.

Die wesentlichen Vorteile der Erfindung bestehen darin, daß trotz der schwierigen Rohranordnung mehr Wärmetauschflächen im gegebenen Raum untergebracht werden können und daß die Wärmespannungen beim An- und Abfahren trotz schnelleren Lastwechsel verkleinert werden, weil alle Wandteile gleichmäßig gekühlt sind, wodurch die Wärmeelastizität steigt. Die neue Trichterkonstruktion ist in vorteilhafter Weise auch für Brennkammertrichter geeignet.

Die Erfindung ist in den angeschlossenen Figuren beispielsweise und schematisch dargestellt. Fig. 1 und 2 zeigen im Schrägriß zwei Ausführungsvariationen eines trichterförmigen Bodens eines Dampferzeugers, die zur Gänze mit Flossenrohrheizflächen ausgekleidet sind.

Fig.1 zeigt eine Brennkammer ohne und Fig. 2 mit beidseitig beheizter Zwischenwand im Schnitt.

In Fig. 1 ist ein trichterförmiger Brennkammerboden dargestellt, welcher durch eine Zwischenwand in zwei Auslässe unterteilt ist. Die Flossenrohrwand 1 wird in ihrer ganzen Breite schräg abgewinkelt und bildet die Trichterwand 1'. Diese Trichterwand 1' wird schließlich noch einmal in Richtung der Vertikalen abgewinkelt, wobei sie sich nach unten verjüngt. Dies geschieht dadurch, daß die nicht mehr gebrauchten Rohre nach außen geführt werden und in einem Sammler 2 unter Umständen über schräge Anschlußstutzen eingebunden werden. Die verbleibende Rohrwand 1" wird eventuell weitergeführt und bildet eine Wandung des Kanales 9 über den die Feststoffe abgeführt werden. Die an die Flossenrohrwand 1 anschließende Rohwand 3 bzw. 3' verjüngt sich in der vertikalen Lage nach unten, wobei die überzähligen Rohre über Stutzen 5 in den Sammler 4 eingeleitet werden. Hierauf werden die verbleibenden Teile der Rohrwand 3 schräg abgebogen und bilden die Seitenwand 3" des Trichters. Diese Rohrwand ist dann mit der Trichterwand 1" in an sich bekannter Weise verbunden. Schließlich kann die Seitenwand 3" wieder in die Vertikale gebogen werden um eine weitere Wandung des Kanales 9 zu bilden. Bei dieser Trichterkonstruktion weisen benachbarte Rohrwände 1, 3 und 3' vor ihrem ersten Knick zur Bildung des Trichters eine unterschiedliche vertikale Längenerstreckung auf, wobei die nicht mehr im anschließenden schrägen Rohrwandteil 1' und 3" benötigten Rohre im schrägliegende Sammelkammern 4 bzw. 2 zumindestens zum Teil eingeleitet sind.

Schließlich sind noch zwei innere Trichterwände 8 vorgesehen, die kühlungsmäßig mit der Trichterwand 1" verbunden sind in dem die kürzeren Rohre der Trichterwand 1" nach jeweils einer 90° Krümmung in die Trichterwand 8 eingeleitet werden und die Auskleidung darstellen. Auch in diesem Fall kann die Trichterwand 8 in die Wandung des Kanales 9 übergeführt werden. Bei dieser Konstruktion ist es wesentlich, daß die längeren Rohre der Trichterwand 1" im Bereich der Trichterwand 8 einem Sammler 2', der etwa um die Hälfte kürzer ist als der Sammler 2, eingebunden werden.

Durch diese Maßnahme der besonderen Trichterbildung läßt sich in relativ einfacher Weise auch die Auskleidung von komplizierten Flossenrohrwandkonstruktionen ausführen, wie sie beispielsweise bei Wirbelbettverbrennungsanlagen mit zirkulierender Wirbelschicht insbesondere im Bereich der Rückführung des Wirbelmaterials in die Brennkammer vorliegen und die Innenflächen vollständig mit Kühlfächen auskleiden. Wenn diese Heizflächen relativ schwach beheizt sind so lassen sie sich zumindest teilweise in das Fallrohrsystem des Dampferzeugers einbinden, wobei zweckmäßigerweise die Rohre, die an den Sammelkammern 2 angeschlossen sind und die damit am tiefsten angeordnet sind, verwendet werden. Es ist so durchaus möglich, daß ein Teil der Flossenrohrwand 1 im Steigrohrsystem, während ein anderer Teil im Fallrohrsystem angeordnet ist.

Die Fig. 1 unterscheidet sich von der Fig. 2 nicht nur durch eine geänderte Ansicht, sondern auch durch die Einführung einer Zwischenwand 6, sodaß der von den Rohrwänden eingeschlossene Raum unterteilt ist. Hiebei ergeben sich Schaltungsänderungender Rohre. Zuerst wird nur ein Teil der Rohre und zwar der längeren Rohre der Zwischenwand in den unteren Teil des Trichters eingeführt, während die kürzeren Rohre in einem Sammler 4' an der Unterseite der Trichterwand 1' münden. Die längeren Rohre werden in der Zwischenwand 6 verdichtet und nach einer Spreizung in die Trichterwände 8 eingebunden und zwar so, daß die einzelnen in der Zwischenwand 6 verdichtet angeordneten Rohre abwechselnd in eine der beiden schrägen Trichterwände 8 übergeführt werden. Dadurch sind die Rohre der Trichterwand 8 gegenüber der Fig. 1 einfacher verlegt und die in Fig. 1 als kürzere Sammler 2' bezeichneten Sammler sind im wesentlichen gleich groß wie die Sammler 2 und nehmen einen Großteil der Rohre der Trichterwand 1" auf. Die Auskleidung der Wände des anschließenden Kanals 9 kann ähnlich wie in Fig. 1 erfolgen.

## Patentansprüche

1. Kühlflächenauskleidung für mehreckige Kammern von Dampferzeugern mit trichterförmigem Boden und mit Feuerungen nach dem Prinzip der zirkulierenden Wirbelschicht, die zumindest teilweise aus zwischen Sammlern wandweise ausgespannten Flossenrohrwänden mit im wesentlich vertikal verlaufenden Rohren, die im Bodenbereich zur Bildung eines Trichters konvergierend abgebogen sind, gebildet ist, dadurch gekennzeichnet, daß zwei gegenüberliegende Flossenrohrwände (1) im Trichterbereich - von oben nach unten betrachtet - zuerst in ihrer ganzen Breite eine gegenüber der Vertikalen geneigte Trichterwand (1') und anschließend wenigstens eine vertikale Trichterwand (1") mit sich vermindernder Breite und zum Teil schrägliegenden Sammlern (2) bilden, und daß die angrenzende Rohrwand (3) und ihre gegenüberliegende Rohrwand (3') im Trichterbereich - von oben nach unten betrachtet - zuerst mit sich vermindernder Breite und schrägliegenden Sammlern (4) eine vertikale Trichterwand und anschließend mit konstanter verminderter Breite eine gegenüber der Vertikalen geneigte Seitenwand (3") des Trichters bilden.

2. Kühlflächenauskleidung nach Anspruch 1, dadurch gekennzeichnet, daß die schrägliegenden Sammler (2, 4) durch zur Achse des Sammlers schräg angeordnete Stutzen (5) mit der Rohrwand (1, 3) verbunden sind.

3. Kühlflächenauskleidung nach Anspruch 1, dadurch gekennzeichnet, daß die schrägliegenden Sammler (2, 4) angrenzender Wände in unterschiedlichen Höhenlagen angeordnet sind.

4. Kühlflächenauskleidung nach Anspruch 3, dadurch gekennzeichnet, daß der tiefergelegende schräge Sammler (2, 2') im Fallrohrsystem des Dampferzeugers angeordnet ist, sodaß die Flossenrohrwand (1) zum Teil dem Fallrohrsystem und zum anderen Teil dem Steigrohrsystem zugeordnet ist.

5. Kühlflächenauskleidung nach Anspruch 1, dadurch gekennzeichnet, daß bei Trennung zweier nebeneinander liegender Trichterräume (7, 7') voneinander durch eine beiseitig beheizte Zwischenwand (6) die Rohre der Zwischenwand (6) abwechselnd in jeweils einer schrägen Trichterwand (8) fortgesetzt sind (Fig. 2).

6. Kühlflächenauskleidung nach Anspruch 1, dadurch gekennzeichnet, daß bei Auskleidung zweier nebeneinander liegender Trichterräume ohne Zwischenwand die Rohre der sich schneidenden schrägen Trichterwände (8) in die benachbarte vertikale Trichterwand (1") geführt sind und nur der längere Teil der vertikalen Rohre der sich schneidenden schrägen Trichterwände (8) in die schrägliegenden Sammler (2') eingeleitet ist (Fig.1 ).

7. Kühlflächeneinrichtung nach Anspruch 1, dadurch gekennzeichnet, daß die Rohrwände (1, 3, 3') in ihrer vertikalen Längserstreckung vor dem ersten Knick eine unterschiedliche Länge aufweisen und dann abwechselnd Knicke um einen stumpfen Winkel in die Schräge bzw. Vertikale aufweisen, wobei die im anschließenden Wandabschnitt nicht mehr benötigten Rohre zumindest zum Teil in schrägliegende Sammler (2 bzw. 4) eingeleitet sind.

## Claims

1. A cooling surface lining for polygonal chambers of steam generators having funnel-shaped bottoms and furnaces operating in accordance with the circulating fluidised bed principle, which lining is formed at least partially of finned tube walls extending in the manner of walls between collectors and comprising substantially vertically extending tubes which are bent in the region of the bottom so as to converge to form a funnel, characterised in that two opposing finned tube walls (1) in the funnel area - when considered from the top downwards - first of all form over their entire width a funnel wall (1') inclined with respect to the vertical and then at least one vertical funnel wall (1") with decreasing width and in part sloping collectors (2), and in that the adjacent tube wall (3) and its opposing tube wall (3') in the funnel area - when considered from the top downwards - firstly, with decreasing width and sloping collectors (4), form a vertical funnel wall and then, with a constant, reduced width, a side wall (3") of the funnel inclined with respect to the vertical.

2. A cooling surface lining according to claim 1, characterised in that the sloping collectors (2, 4) are connected to the tube wall (1, 3) by connection pieces (5) arranged at an angle to the axis of the collector.

3. A cooling surface lining according to claim 1, characterised in that the sloping collectors (2, 4) of adjacent walls are arranged at different heights.

4. A cooling surface lining according to claim 3, characterised in that the lower-lying sloping collector (2, 2') is arranged in the downpipe system of the steam generator, such that the finned tube wall (1) is associated in part with the downpipe system and in part with the ascending pipe system.

5. A cooling surface lining according to claim 1, characterised in that, when two adjacent funnel chambers (7, 7') are separated from each other by a partition wall (6) heated on both sides, the tubes of the partition wall (6) are continued alternately each in an sloping funnel wall (8) (Fig 2).

6. A cooling surface lining according to claim 1, characterised in that, when two adjacent funnel chambers without partition walls are lined, the tubes of the intersecting oblique funnel walls (8) are guided into the adjacent vertical funnel wall (1") and only the longer of the vertical tubes of the intersecting sloping funnel walls (8) are introduced into the sloping collectors (2').

7. A cooling surface lining according to claim 1, characterised in that the tube walls (1, 3, 3') exhibit different lengths in their vertical lengthwise extension prior to the first bend and are then bent alternately by obtuse angles into an inclined position or a vertical position, wherein the tubes no longer needed in the adjacent wall portion are at least in part introduced into sloping collectors (2 or 4).

## Revendications

1. Revêtement de surface de refroidissement, pour des chambres polygonales de générateurs de vapeur, avec des fonds en forme de trémie et avec des foyers réalisés selon le principe du lit fluidisé à circulation, revêtement constitué au moins partiellement avec des parois tubulaires en ratelier, configurées en formant une paroi entre des collecteurs, les parois étant constituées de tubes s'étendant sensiblement verticalement, coudés en allant en convergeant, dans la zone de fond, pour former un entonnoir ou trémie, caractérisé en ce que deux parois tubulaires en ratelier (1) opposées, dans le fond de la trémie - si l'on observe du haut vers le bas - constituent d'abord, sur toute leur largeur, une paroi de trémie (1') inclinée par rapport à la verticale, puis au moins une paroi de trémie (1") verticale, ayant une largeur allant en diminuant, et des collecteurs (2) placés partiellement obliquement, et en ce que la paroi tubulaire (3) limitrophe et sa paroi tubulaire (3') opposée constituent dans la zone de trémie - en observant du haut vers le bas - d'abord avec une largeur allant en diminuant et des collecteurs (4) placés obliquement une paroi de trémie verticale et, ensuite, avec une largeur allant en diminuant de façon constante, une paroi latérale (3"), inclinée par rapport à la verticale, de la trémie.

2. Revêtement de surface de refroidissement selon la revendication 1, caractérisé en ce les collecteurs (2, 4) orientés obliquement sont reliés à la paroi tubulaire (1, 3) au moyen de tubulures (5) disposées obliquement par rapport à l'axe du collecteur.

3. Revêtement de surface de refroidissement selon la revendication 1, caractérisé en ce que les collecteurs (2, 4) orientés obliquement de parois limitrophes sont disposés à des niveaux en hauteur différents.

4. Revêtement de surface de refroidissement selon la revendication 3, caractérisé en ce que le collecteur oblique (2, 2') disposé plus bas est monté dans le système de tubes de descente du générateur de vapeur, de manière que la paroi tubulaire en ratelier (1) soit associée pour une première partie au système de tubes de descente et pour l'autre partie au système de tubes de montée.

5. Revêtement de surface de refroidissement selon la revendication 1, caractérisé en ce que, en cas de séparation l'un de l'autre de deux espaces de trémie (7, 7') situés à coté l'un de l'autre, au moyen d'une paroi intermédiaire (6) chauffée sur les deux faces, les tubes de la paroi intermédiaire (6) sont alternativement prolongés chaque fois en une paroi de trémie (8) oblique (Fig. 2).

6. Revêtement de surface de refroidissement selon la revendication 1, caractérisé en ce que, en cas de revêtement de deux espaces de trémie situés l'un à coté de l'autre, sans paroi intermédiaire, les tubes des parois de trémie (8) se coupant obliquement sont guidés dans la paroi de trémie (1") verticale voisine et seule la partie plus longue des tubes verticaux des parois de trémies (8) obliques se coupant est introduite dans les collecteurs (2') placés obliquement (Fig. 1).

7. Agencement de surface de refroidissement selon la revendication 1, caractérisé en ce que les parois tubulaires (1, 3, 3') présentent dans leur étendue longitudinale verticale, en partant de la première inflexion, une longueur différente, puis présentent alternativement des inflexions tracées suivant un angle obtus dans la pente respectivement la verticale, les tubes qui ne sont plus nécessaires dans la section de paroi connexe étant introduits au moins en partie dans des collecteurs (2 respectivement 4) placés obliquement.
